# EUROPÄISCHE PATENTSCHRIFT

(11) **EP 0 154 836 B1**
(45) Veröffentlichungstag und Bekanntmachung des Hinweises auf die Patenterteilung: **27.06.1990**
(21) Anmeldenummer: 85101680.8
(22) Anmeldetag: 15.02.1985
(51) Int. Cl.: B41F 13/14, B41F 13/00

(54) **Registerstellvorrichtung für eine Rotationsdruckmaschine**
Registering device for rotary printing machines
Dispositif de répérage pour rotatives d'impression

(30) Priorität: 14.03.1984 DE 3409194
(43) Veröffentlichungstag der Anmeldung: 18.09.1985
(73) Patentinhaber: Heidelberger Druckmaschinen Aktiengesellschaft, D-69019 Heidelberg (DE)
(72) Erfinder: Jeschke, Willi, D-6900 Heidelberg (DE); Rodi, Anton, D-6906 Leimen 3 (DE)
(74) Vertreter: Stoltenberg, Heinz-Herbert Baldo

(56) Entgegenhaltungen:
- EP-A- 0 096 563
- GB-A- 762 568
- US-A- 2 660 115

## Beschreibung

Die Erfindung bezieht sich auf eine Registerstellvorrichtung gemäß dem Oberbegriff des Anspruchs 1. Die US-A-2,660,115 zeigt eine derartige Vorrichtung, bei der die Antriebsräder von Platten- und Gummizylinder lediglich geradverzahnt sind und bei der bei einer Seitenregisterverstellung des Plattenzylinders der Gummizylinder nicht mitverstellt wird, so daß ein Dublieren nicht auszuschließen ist.

Der Erfindung liegt die Aufgabe zugrunde, eine Vorrichtung der eingangs geschilderten Art zu schaffen, die eine Registerverstellung in Umfangs-und/oder Seitenrichtung mit hoher Genauigkeit und dublierfrei ermöglicht und bei der unter Ausnutzung der Antriebsräder die Verstellung direkt über die Antriebswelle ohne das Erfordernis zusätzlicher Stelleinrichtungen erfolgt. Sofern eine gemeinsame Betätigung der beiden Stelleinrichtungen zur Erzielung der Verstellung lediglich eines Registers erforderlich ist, soll diese gemeinsame Verstellung um den gleichen Weg erfolgen.

Bei der erfindungsgemäßen Ausführungsform ist die weitere Verzahnung des Doppelzahnrads mit dem Antriebszahnrad in Eingriff, das somit ebenfalls geradverzahnt ist. Hier ergibt sich für eine Offset-Druckmaschine der Vorteil, daß der Gummituchzylinder nicht in Umfangsrichtung verstellt wird. Wird der Gummizylinder samt dem an ihm befestigten Doppelzahnrad in seinerAchsrichtung verschoben, so wird das Umfangsregister des plattenzylinders geändert. Um eine Seitenregisterverstellung des Plattenregisters ohne Umfangsregisterverstellung zu erzielen, werden der Gummizylinder mit Doppelzahnrad und der Plattenzylinder mit Antriebszahnrad gemeinsam um den gleichen Betrag in ihrer Achsrichtung verschoben. Dadurch ergibt sich während des Drucks eine dublierfreie Seitenregisterverstellung.

Die Ausführung hat den weiteren Vorteil, daß während des Drucks eine dublierfreie Umfangsregisterverstellung möglich ist, und daß, was häufig als vorteilhaft angesehen wird, der Antrieb selbst in an sich bekannter Weise schräg verzahnt ist.

Das Doppelzahnrad muß nicht unbedingt mit einem Zylinder der Druckmaschine verbunden sein, es ist jedoch bei einer bevorzugten Ausführungsform mit dem Gummizylinder der als Offset Druckmaschine ausgebildeten Druckmaschine verbunden.

Bei einer Ausführungsform der Erfindung sind an der den Zahnrädern gegenüberliegenden Seite der Zylinder Elektromotoren vorgesehen, die über Gewindespindeln, Gewindebohrungen in einer Brücke und Kugellager mit den Wellen verbunden sind, derart, daß über elektronische Steuermittel das Umfangs- und Seitenregister unabhängig voneinander getrennt oder gleichzeitig verstellbar ist.

Der Vorteil dieser Ausführungsform liegt darin, daß eine unabhängige Verstellung des Umfangs-und Seitenregisters möglich ist, ohne zusätzliche Mechanik und somit ohne das mit einer zusätzlichen Mechanik verbundene Lagerspiel.

Das Antriebszahnrad muß nicht unmittelbar mit einem Antriebsmotor in Verbindung stehen. Bei einer Druckmaschine mit mehreren Druckwerken ist im allgemeinen ein Antriebsmotor für mehr als ein Druckwerk vorgesehen. Dieser Motor kann dann zwar mit dem Antriebszahnrad eines einzigen der Druckwerke unmittelbar verbunden sein, jedoch sind die Antriebszahnräder der anderen Druckwerke mit dem mit dem Motor verbundenen Antriebszahnrad mechanisch gekoppelt.

Weitere Merkmale und Vorteile der Erfindung ergeben sich aus der nachfolgenden Beschreibung von Ausführungsbeispielen der Erfindung anhand der Zeichnung, die erfindungswesentliche Einzelheiten zeigt, und aus den Ansprüchen. Die einzelnen Merkmale können je einzeln für sich oder zu mehreren in beliebiger Kombination bei einer Ausführungsform der Erfindung verwirklicht sein. Es zeigen;

Fig. 1 eine schematische, teilweise im Schnitt gezeigte Vorderansicht eines Druckwerks einer Offset-Druckmaschine,

Es versteht sich, daß die Erfindung im allgemeinen bei Druckmaschinen mit mehreren Druckwerken oder Farbwerken eingesetzt wird. Zur Erläuterung der Erfindung ist jedoch lediglich die Darstellung eines einzigen Druckwerks erforderlich. Die zum Verständnis der Erfindung nicht unmittelbar erforderlichen Einzelheiten sind in den Figuren nicht gezeigt.

In Fig. 1 sind in einem Maschinengestell 1 ein Gummizylinder 4 und ein Plattenzylinder 6 drehbar gelagert. Die Einrichtungen zur Zufuhr von Druckfarbe und von Wasser zum Plattenzylinder 6 sind nicht gezeigt. Mit dem Gummizylinder 4, der das zu bedruckende Papier bedruckt, ist drehfest und axial unverschiebbar über eine Welle 8 ein Doppelzahnrad 10 verbunden, das zwei drehfest und axial unverschiebbar miteinander verbundene Verzahnungen aufweist, die im Ausführungsbeispiel durch einzelne Zahnräder gebildet sind. Und zwar ist eine erste Verzahnung 12 vorgesehen, die als geradverzahntes Zahnrad ausgebildet ist, und eine zweite Verzahnung 14, die als schrägverzahntes Zahnrad ausgebildet ist. Die erste Verzahnung 12 ist in Eingriff mit einem geradverzahnten Antriebszahnrad 16, das mit der Welle eines zum Antrieb dienenden Elektromotors 18 verbunden ist.

In Fig. 1 ist der Elektromotor 18 mit dem Antriebszahnrad 16 unmittelbar verbunden. Es wird jedoch darauf hingewiesen, daß dies bei einer Druckmaschine mit mehreren Druckwerken im allgemeinen nicht für alle Druckwerke der Fall ist, und es ist auch möglich, bei einer solchen Maschine die Welle des Elektromotors 18 mit einem beliebigen Zahnrad des Antriebszuges zu verbinden. In Fig. 1 ist das Antriebszahnrad 16 mit keinem weiteren Zylinder der Druckmaschine in Verbindung. Es ist jedoch auch möglich, das Antriebszahnrad 16 als Antriebsrad eines nicht dargestellten Gegendruckzylinders, der das Papier gegen den Gummizylinder 4 drückt, auszubilden.

Die zweite Verzahnung 14 ist in Eingriff mit einem ebenfalls schräg verzahnten Zahnrad 20 das über eine Welle 22 mit dem Plattenzylinder 6 drehfest und axial unverschiebbar verbunden ist.

An der den Zahnrädern abgewandten Seite der Zylinder 4 und 6 sind Verschiebevorrichtungen angeordnet. Und zwar ist ein Elektromotor 26 vorgesehen, der je nach seiner Drehrichtung den Gummizylinder 4 mit dem Doppelzahhrad 10 in der einen oder anderen Richtung achsparallel zur Welle 8 verschiebt, und ein Elektromotor 28 verschiebt je nach seiner Drehrichtung den Plattenzylinder 6 mit dem an diesem befestigten Zahnrad 20 ebenfalls achsparallel in der einen oder anderen Richtung. Bei diesen Verschiebevorrichtungen ist mit der Welle des Motors 26 bzw. 28 eine Gewindespindel verbunden, die mit durch Gewindebohrungen in einer Brücke 30 gebildeten Gegenstücken zusammenwirkt, und das dem Motor 26 bzw. 28 abgewandte Ende der Wellen dieser Motoren 26 und 28 ist über Kugellager zugfest mit den im Maschinengestell 1 gelagerten, der Verstelleinrichtung benachbarten Enden 8' und 22' der Wellen 8 und 22 verbunden. Die Brücke 30, die auch die Motoren 26 und 28 trägt, ist mit dem Maschinengestell 1 fest verbunden.

Wenn lediglich das Umfangsregister des Plattenzylinders 6 geändert werden soll, also die Drehstellung des Plattenzylinders 6 bei stillstehendem Antriebszahnrad 16 geändert werden soll, so wird durch den Elektromotor 26 der Gummizylinder 4 samt dem Doppelzahnrad 10 in Längsrichtung verschoben. Die Drehstellung des Doppelzahnrads 10 ändert sich dabei nicht, weil bei stillstehendem Antriebszahnrad 16 sich auch der Drehstellung der ersten Verzahnung 12, die geradverzahnt ist nicht ändert. Dagegen wird durch die Längsverschiebung der zweiten, schrägen Verzahnung 14 die Drehstellung des Zahnrads 20 verändert, das mit dem Plattenzylinder 6 verbunden ist.

Soll lediglich das Seite register des Plattenzylinders 6 geändert werden, soll also der Plattenzylinder 6 in Längsrichtung seiner Welle 22 verschoben werden ohne daß sich (bei stillstehendem Antriebszahnrad 16) seine Drehstellung verändert, so werden der Gummizylinder 4 und der Plattenzylinder 6 durch die Elektromotoren 26 und 28 gleich weit verschoben. Eine Relativ-Verschiebung in Längsrichtung der Wellen 8 oder 22 findet dabei zwischen der zweiten Verzahnung 14 und dem Zahnrad 20 nicht statt und die RelativVerschiebung zwischen der ersten Verzahnung 12 und dem Antriebszahnrad 16 bewirkt keine Verdrehung der Zylinder.

## Patentansprüche

1. Registerstellvorrichtung für eine Rotationsdruckmaschine für die Einstellung des Umfangregisters und/oder des Seitenregisters eines Plattenzylinders (6) mit einem Antriebszahnrad (20) auf der Welle (22) des Plattenzylinders (6), das mit einer ersten Verzahnung eines Doppelzahnrads (10) auf der Welle (8) des Gummizylinders (4) kämmt, dessen zweite Verzahnung (12) mit einem weiteren Zahnrad (16) kämmt, wobei eine der Verzahnungen des Doppelzahnrads (10) eine Schrägverzahnung ist, das Doppelzahnrad (10) mit einer ersten Verschiebevorrichtung verbunden ist und der Plattenzylinder (6) axial verschiebbar gelagert und mit einer zweiten Verschiebevorrichtung verbunden ist, dadurch gekennzeichnet daß das Antriebszahnrad (20) auf der Welle des Plattenzylinders (6) drehfest und axial unverschiebbar befestigt ist, daß das Doppelzahnrad (10) auf der Welle (8) des Gummizylinders (4) drehfest und axial unverschiebbar befestigt ist, daß die weitere Verzahnung (12) eine Geradverzahnung ist, daß beide Verzahnungen (12,14) des Doppelzahnrads (10) relativ zueinander starr sind und daß die weitere Verzahnung (12) des Doppelzahnrads (10) mit einem Antriebszahnrad (16) in Eingriff ist.

2. Vorrichtung nach Anspruch 1, dadurch gekennzeichnet, daß an der den Zahnrädern (10, 20) gegenüberliegenden Seite der Zylinder (4, 6) Elektromotoren (26,28) vorgesehen sind, die über Gewindespindeln, Gewindebohrungen in einer Brücke (30) und Kugellager mit den Wellen (8', 22') verbunden sind, derart, daß über elektronische Steuermittel das Umfangs- und Seitenregister unabhängig voneinander getrennt oder gleichzeitig verstellbar ist.

## Revendications

1. Dispositif de réglage du repérage pour une presse à imprimer rotative, pour le réglage du repérage circonférentiel et/ou du repérage latéral d'un cylindre porte-plaque (6) équipé d'une roue dentée d'entrainement (20), montée sur l'arbre (22) du cylindre porte-plaque (6), qui engrène avec une première denture d'une roue dentée à double denture (10) montée sur l'arbre (8) du cylindre porte-blanchet (4), dont la deuxième denture (12) engrène avec une autre roue dentée (16), l'une des dentures de la roue dentée à double denture (10) étant une denture oblique, la roue dentée à double denture (10) étant reliée à un premier dispositif de translation et le cylindre porte-plaque (6) étant monté mobile en translation axiale et étant relié à un deuxième dispositif de translation, caractérisé en ce que la roue dentée d'entraînement (20) est calée solidairement en rotation et bloquée en translation axiale sur l'arbre du cylindre porte-plaque, en ce que la roue dentée à double denture (10) est calée solidairement en rotation et bloquée en translation axiale sur l'arbre (8) du cylindre porteblan- chet (4), en ce que l'autre denture (12) est une denture droite, en ce que les deux dentures (12, 14) de la roue dentée à double denture (10) sont rigides l'une par rapport à l'autre et en ce que l'autre denture (12) de la roue dentée à double denture (10) est en prise avec une roue dentée d'entraînement (16).

2. Dispositif selon la revendication 1, caractérisé en ce que, sur le côté des cylindres (4, 6) qui est à l'opposé des roues dentées (10, 20), sont prévus des moteurs électriques (26, 28) qui sont reliés aux arbres (8', 22') par l'intermédiaire de vis, de perçages filetés prévus dans un pont (30) et de roulements à billes, de telle manière que le repérage circonférentiel et le repérage latéral puissent être réglés independamment, separé- ment l'un de l'autre ou simultanément, à l'aide de moyens de commande électroniques.

## Claims

1. Register adjustment device for a rotary printing machine for adjusting the circumferential register and/or the lateral register of a plate cylinder (6), comprising a drive gearwheel (20) on a shaft (22) of said plate cylinder (6), said drive gearwheel meshing with a first toothing of a double gearwheel (10) provided on a shaft (8) of a blanket cylinder (4), a second toothing (12) of said double gearwheel meshing with a further gearwheel (16), one of said toothings of said double gearwheel (10) being a helical toothing, said double gearwheel (10) being connected with a first displacing device, said plate cylinder (6) being mounted so as to be axially displaceable and being connected with a second displacing device, characterized in that said drive gearwheel (20) is fastened on said shaft (22) of said plate cylinder (6) so as to be fixed against rotation and so as to be axially undisplaceable, that said double gearwheel (10) is fastened on said shaft (8) of said blanket cylinder (4) so as to be fixed against rotation and so as to be axially undisplaceable, that said further toothing (12) is a straight toothing, that both toothings (12, 14) of said double gearwheel (10) are immovable relative to one another and that said further toothing (12) of said double gearwheel (10) meshes with said drive gearwheel (16).

2. Device according to Claim 1, characterized in that electric motors (26, 28) are provided on the side of said cylinders (4, 6) lying opposite said gearwheels (10, 20), said electric motors being connected with shafts (8', 22') via threaded spindles, threaded bores provided in a bridge (30) and ball bearings in such a manner that the circumferential and lateral register can be adjusted separately from one another or simultaneously via electronic control means.
